# EUROPÄISCHE PATENTSCHRIFT

(11) **EP 2 768 622 B1**
(45) Veröffentlichungstag und Bekanntmachung des Hinweises auf die Patenterteilung: **18.11.2015**
(21) Anmeldenummer: 12761924.5
(22) Anmeldetag: 03.09.2012
(51) Int. Cl.: B21B 27/10

(54) **ABSTREIFER FÜR EINE ARBEITSWALZE EINES WALZGERÜSTS**
STRIPPER FOR AN OPERATING ROLL OF A ROLLING STAND
RACLEUR POUR UN CYLINDRE DE TRAVAIL D'UNE CAGE DE LAMINOIR

(30) Priorität: 18.10.2011 DE 102011084735
(43) Veröffentlichungstag der Anmeldung: 27.08.2014
(73) Patentinhaber: SMS group GmbH, 40237 Düsseldorf (DE)
(72) Erfinder: FISCHER, Stephan, 57271 Hilchenbach (DE); LÖHR, Andreas, 57562 Herdorf (DE)
(74) Vertreter: Klüppel, Walter
(86) Internationale Anmeldenummer: PCT/EP2012/067053
(87) Internationale Veröffentlichungsnummer: WO 2013/056889

(56) Entgegenhaltungen:
- EP-A2- 0 899 030
- WO-A1-98/48956
- DE-B- 1 139 460
- JP-A- 5 154 517

## Beschreibung

### Technisches Gebiet

Die vorliegende Erfindung betrifft einen Abstreifer für eine Arbeitswalze eines Walzgerüsts, insbesondere einer Arbeitswalze eines Warmwalzgerüsts, sowie eine Vorrichtung zum Kühlen einer Arbeitswalze eines Walzgerüstes.

Ein gattungsgemäßer Abstreiter ist z.B. aus Dokument WO-A- 98/48956 bekannt.

### Stand der Technik

In Walzgerüsten, insbesondere in Warmwalzgerüsten, werden Abstreifer für die oberen und unteren Arbeitswalzen im Einlauf und im Auslauf der jeweiligen Gerüste eingebaut. Die Abstreifer haben dabei im Walzbetrieb typischerweise ständigen Kontakt zu den Arbeitswalzen. Dieser Kontakt wird jeweils über eine Abstreiferspitze hergestellt, welche die jeweilige Arbeitswalze kontaktiert. Die Abstreifer sind dazu ausgebildet, die Walzgutoberfläche gegen das Walzenkühlwasser abzuschirmen und sind dazu in der Lage, eventuell an den Arbeitswalzen anhaftendes Walzgut von den Arbeitswalzen abzustreifen.

Die Arbeitswalzen werden während des Walzvorganges einer hohen thermischen Belastung ausgesetzt. Die auf die Arbeitswalzen aufgebrachte Wärme wird dabei hauptsächlich im Kontakt der Arbeitswalzen mit dem Walzgut im Walzspalt übertragen, wobei die eingetragene Wärmeenergie hier noch durch die zusätzlich durch die plastische Formänderung des Walzgutes entwickelte Walzhitze erhöht wird. Weiterhin wird Reibungswärme durch die zwischen Walzgut und Walzen erzeugte Reibung, sowie ebenfalls im Kontaktbereich zwischen Arbeitswalze und den üblicherweise vorgesehenen Stützwalzen in die Arbeitswalzen eingetragen. Weiterhin wird typischerweise auch die Strahlungswärme des Walzgutes im Einlaufbereich und im Auslaufbereich auf die Arbeitswalzen übertragen.

Um einen vorzeitigen oder übermäßigen Verschleiß der Arbeitswalzen durch die thermische Belastung zu verhindern, ist die Walzenkühlung von erheblicher Bedeutung. Insbesondere wird versucht, durch eine ausreichende Walzenaußenkühlung, insbesondere auf der Auslaufseite, die im Walzspalt in den Oberflächenbereich der Arbeitswalze eingetragene Wärme der Arbeitswalze so früh wie möglich nach dem Verlassen des Walzspaltes wieder zu entziehen, um das Eindringen der Wärme in die Tiefe der Walze möglichst weitgehend und effizient zu verhindern.

Entsprechend wird Kühlwasser so früh wie möglich auf die Arbeitswalzen aufgespritzt. Die Abstreifer sorgen dafür, dass das auf die Arbeitswalzen von außen aufgespritzte Kühlwasser nicht mit dem Walzgut in Kontakt kommt, um eine Abkühlung des Walzgutes und/oder eine Verringerung der Qualität des Walzgutes zu verhindern.

Da die Walzenaußenkühlung so früh wie möglich nach dem Austritt des Walzgutes aus dem Walzspalt stattfinden soll, sind die Abstreifer so tief wie möglich über dem Walzgut bzw. so nah wie möglich am Walzspalt angeordnet. Teilweise sind die Abstreifer auch Bestandteil der jeweiligen Ein- und Auslaufführungen und sind entsprechend zumindest drehbar oder häufig gar kardanisch gelagert. Der Abstreifer wird an die jeweiligen Arbeitswalzen entweder pneumatisch, hydraulisch oder über eine Beaufschlagung mit einer Anpressmasse angepresst.

Da der Abstreifer typischerweise sehr dicht oberhalb der Oberfläche des Walzgutes angeordnet ist, ist er einseitig, nämlich auf dem Walzgut zugewendeten Seite, einer hohen thermischen Belastung ausgesetzt. Auf der dem Walzgut abgewandten Seite hingegen wird der Abstreifer mit dem Kühlwasser beaufschlagt, welches er vom Walzgut forthalten soll. Entsprechend sind die

Abstreifer aus dem Stand der Technik auf ihrer einen Seite sehr hohen Temperaturen und auf der anderen Seite Kühlwassertemperaturen ausgesetzt. Hierdurch ergibt sich zwangsläufig eine unterschiedliche thermische Ausdehnung der jeweiligen Seiten des Abstreifers, welche darin resultieren kann, dass sich der Abstreifer wölbt und beispielsweise im Mittenbereich des Walzgutes keine vollständige Abdichtung mehr bereitstellen kann.

Abstreifelemente sind beispielsweise aus der DE 10 2008 019 548 A1 sowie aus der EP 0 899 030 A2 bekannt.

Die WO 98/48956 A1 offenbart eine Abstreifvorrichtung für Arbeitswalzen, die einen ersten Abstreifer und einen zweiten Abstreifer aus flexiblem Material aufweist. Der erste Abstreifer stützt dabei den zweiten Abstreifer, wobei beide an der Arbeitswalze anliegen können.

In der DE 11 39 460 B ist ein Abstreifer beim Warmwalzen, insbesondere zum Abstreifen von bandförmigem Walzgut, vorgesehen, wobei Verschleißstücke an den Walzen anliegen, die das Walzgut bearbeiten.

Die JP 5 154517 A offenbart zwei Abstreifer, wobei der eine Abstreifer aus einem harten gegenüber Reibung widerstandsfähigem, der andere Abstreifer aus einem weichen Material gebildet sind.

### Darstellung der Erfindung

Entsprechend ist es eine Aufgabe der vorliegenden Erfindung, einen Abstreifer sowie eine Vorrichtung zum Kühlen der Arbeitswalzen eines Walzgerüstes anzugeben, welcher eine verbesserte Abdichtung für das Kühlwasser im Betrieb ermöglicht.

Diese Aufgabe wird gelöst mittels eines Abstreifers mit den Merkmalen des Anspruchs 1. Vorteilhafte Ausgestaltungen sind in den Unteransprüchen angegeben.

Entsprechend weist der Abstreifer für eine Arbeitswalze eines Walzgerüsts, insbesondere eines Warmwalzgerüsts, eine Abstreiferspitze zum Kontaktieren einer Arbeitswalze des Walzgerüsts auf und ein erstes Abschirmelement zum Abschirmen des Walzgutes gegen Kühlwasser des Walzgerüsts ist vorgesehen. Erfindungsgemäß ist ein zweites Abschirmelement zum Abschirmen des ersten Abschirmelementes gegen eine thermische Belastung durch das Walzgut vorgesehen.

Durch das Bereitstellen eines ersten Abschirmelementes zum Abschirmen des Walzgutes gegen das Kühlwasser und eines zweiten Abschirmelementes zum Abschirmen des ersten Abschirmelementes gegen eine thermische Belastung durch das Walzgut kann erreicht werden, dass die beiden Abschirmelemente, nämlich das erste Abschirmelement und das zweite Abschirmelement, entsprechend der jeweils vorherrschenden thermischen Bedingungen so angepasst werden können, dass die entsprechende Abstreiferspitze stets in Kontakt mit der jeweiligen Arbeitswalze steht.

Das erste und das zweite Abschirmelement sind bevorzugt voneinander beabstandet, bevorzugt in einem Abstand von 0,5cm bis 5cm, bevorzugter in einem Abstand von 1cm bis 4cm, noch bevorzugter in einem Abstand von 2cm bis 3cm. Auf diese Weise kann eine Abschirmung des ersten Abschirmelements durch das zweite Abschirmelement erreicht werden. Darüber hinaus lässt sich auf diese Weise ein Parallelogrammeffekt erreichen, wenn das erste Abschirmelement und das zweite Abschirmelement durch unterschiedliche Temperatureinwirkung einer unterschiedlichen Temperaturausdehnung unterworfen sind.

In einer bevorzugten Weiterbildung ist zwischen dem ersten Abschirmelement und dem zweiten Abschirmelement ein Isolierelement zur thermischen Isolation der beiden Abschirmelemente gegeneinander angeordnet.

Entsprechend wird das zweite Abschirmelement, welches zur Abschirmung der thermischen Belastung durch das Walzgut dient, mit einer deutlich höheren Temperatur beaufschlagt, als das erste Abschirmelement, welches das Kühlwasser vom Walzgut fern hält. Auf diese Weise kann eine Wölbung des Abstreifers verhindert werden, da eine starke Temperaturdifferenz der unterschiedlichen Seiten innerhalb eines einzigen Materials, so wie im Stand der Technik bekannt, vermieden wird. Entsprechend wölbt sich der Abstreifer gemäß der vorliegenden Erfindung im Betrieb weniger stark bzw. überhaupt nicht mehr, so dass die Abschirmleistung des Abstreifers auch im Bandmittenbereich gezielt und kontrollierbar eingestellt werden kann.

In einer besonders bevorzugten Ausgestaltung ist mindestens ein drittes Abschirmelement beabstandet vom ersten Abschirmelement und/oder vom zweiten Abschirmelement vorgesehen und/oder mindestens ein zweites Isolierelement ist zwischen dem dritten Abschirmelement und dem ersten und/oder zweiten Abschirmelement angeordnet.

Hieraus ergibt sich bevorzugt für mindestens zwei Abschirmelemente eine Sandwich-Struktur. Der entsprechende mehrteilige Aufbau des Abstreifers in Form eines Sandwich-Aufbaus, insbesondere mit einer innenliegenden Isolierschicht, kann dies erfüllen. Die Isolierschicht trennt dabei die Seite hoher thermischer Belastung von der Seite geringer thermischer Belastung. Bevorzugt werden die beiden Abschirmelemente durch eine Schraubverbindung, bevorzugt unter Verwendung von Abstandshaltern, miteinander verbunden.

Ein besonders effizienter Aufbau wird erreicht durch mindestens zwei Abschirmelemente, die über Schraubverbindungen und/oder Abstandshalter voneinander beabstandet und miteinander verbunden sind.

In einer besonders bevorzugten Ausführungsvariante ist die Abstreiferspitze als separates Bauteil ausgebildet, welches bevorzugt mittels eines einfachen Verschlusses schnell ausgetauscht werden kann. Durch die Bereitstellung der Abstreiferspitze als separates Bauteil kann zum einen erreicht werden, dass eine defekte und/oder abgenutzte Abstreiferspitze schnell und effizient ausgetauscht werden kann, um den Anlagenbetrieb nicht unnötig lange aufzuhalten, zum anderen kann die Abstreiferspitze aus einem anderen Material hergestellt werden, als das erste und zweite Abschirmelement.

Der Abstreifer ist bevorzugt als Ganzes gegenüber dem Walzgerüst verschwenkbar gelagert, so dass ein Kontakt der Abstreiferspitze mit der äußeren Oberfläche der jeweiligen Arbeitswalze sichergestellt ist, auch bei Bewegungen bzw. Verlagerungen der Achse der Arbeitswalze.

Um eine zuverlässige Abschirmwirkung zu erreichen, erstreckt sich mindestens ein Abstreifelement einteilig über die Stützlänge einer Arbeitswalze hinweg.

Eine Vorrichtung zur Kühlung der Arbeitswalze eines Walzgerüstes mit den Merkmalen des Anspruchs 10 löst ebenfalls die oben gestellte Aufgabe.

Entsprechend umfasst die Vorrichtung zum Kühlen einer Arbeitswalze in einem Walzgerüst eine Kühlwassersprühvorrichtung zum Aufsprühen von Kühlwasser auf die Arbeitswalze, sowie einen oben beschriebenen Abstreifer, wobei der Abstreifer zwischen dem Walzgut und der Kühlwasseraufsprühvorrichtung angeordnet ist.

### Kurze Beschreibung der Figur

Bevorzugte weitere Ausführungsformen und Aspekte der vorliegenden Erfindung wird durch die nachfolgende Beschreibung der Figur näher erläutert. Dabei zeigt:
- Figur 1: zeigt einen oberen auslaufseitigen Abstreifer gemäß einem Ausführungsbeispiel der vorliegenden Erfindung.

### Detaillierte Beschreibung eines bevorzugten Ausführungsbeispiels

Im Folgenden wird ein bevorzugtes Ausführungsbeispiele anhand der Figur 1 beschrieben.

Entsprechend ist ein Abstreifer 11 vorgesehen, welcher mittels seiner Abstreiferspitze 5 in Kontakt mit einer Arbeitswalze 1 eines nicht explizit gezeigten Walzgerüsts einer Warmwalzstraße steht. Die Arbeitswalze 1 steht in an sich bekannter Weise in Kontakt mit einer Stützwalze 2.

Die Arbeitswalze 1 wird in ebenfalls bekannter Weise gekühlt. Neben einer bekannten Innenkühlung der Arbeitswalze 1 wird sie auch durch Besprühen mit Kühlwasser von außen gekühlt.

Bei der Außenkühlung wird, nachdem das Walzgut 10 den Walzspalt verlassen hat, die Arbeitswalze 1 mittels einer Kühlwassersprühvorrichtung 3 gekühlt. Die Kühlwassersprühvorrichtung 3 bringt dabei große Mengen Kühlwasser direkt auf die Arbeitswalze 1 auf. Der Abstreifer 11 ist zwischen dem Walzgut 10 und der Kühlwassersprühvorrichtung 3 angeordnet um zu verhindern, dass das Walzgut 10 in Kontakt mit dem Kühlwasser kommt. Eine Kühlung des Walzgutes 10 ist nämlich innerhalb der jeweiligen Walzstraßen nicht gewünscht.

Vorteilhaft ist es, wenn der Abstreifer 11 mit seiner Abstreiferspitze 5 derart angeordnet ist, dass das Kühlwasser so schnell wie möglich nach dem Austritt des jeweiligen Oberflächenelements aus dem Walzspalt mit der Arbeitswalze 1 in Kontakt kommt. Mit anderen Worten ist die Abstreiferspitze 5 vorteilhaft so nah wie möglich am Walzspalt angeordnet. Durch diese schnelle Kühlung kann erreicht werden, dass die von der Oberfläche der Arbeitswalze 1 aufgenommene Wärme nicht tiefer in die Arbeitswalze 1 bzw. das Volumen der Arbeitswalze eintritt und diese entsprechend nicht schädigen kann.

Die Abstreiferspitze 5 erstreckt sich vorteilhaft über die gesamte Stützlänge der Arbeitswalze 1 hinweg, um ein gleichmäßiges Abstreifen und eine gleichmäßige Kühlung der Arbeitswalze 1 zu erreichen.

Der Abstreifer 11 ist über einen Lagerzapfen 4 verschwenkbar gelagert. Die Abstreiferspitze 5 wird an die Arbeitswalze 1 mittels eines pneumatischen Zylinders 12 angedrückt, welche am der Abstreiferspitze 5 entgegengesetzten Ende des Abstreifers 11 angeordnet ist. Der Lagerzapfen 4 ist entsprechend zwischen der Abstreiferspitze 5 und dem pneumatischen Zylinder 12 angeordnet.

Neben der Abstreiferspitze 5 umfasst der Abstreifer 11 ein Abschirmelement 8 zum eigentlichen Abschirmen des Walzgutes 10 gegen das mit der Kühlwassersprühvorrichtung 3 aufgetragene Kühlwasser.

Ein zweites Abschirmelement 6 ist vorgesehen, welches zum Abschirmen des ersten Abschirmelementes 8 gegen die thermische Belastung durch das Walzgut 10 dient. Das zweite Abschirmelement 6 ist vom ersten Abschirmelement 8 beabstandet. Mit anderen Worten sind hier zwei Abschirmelemente 8, 6 beabstandet voneinander vorgesehen, wobei das erste Abschirmelement 8 das Walzgut 10 vor dem Kontakt mit dem Kühlwasser aus der Sprühvorrichtung 3 schützt und das zweite Abschirmelement 6 das erste Abschirmelement vor übermäßiger Hitze schützt.

Das zweite Abschirmelement 6 ist dabei auf der dem Walzgut 10 zugewandten Seite des Abstreifers 11 vorgesehen. Entsprechend wird hier die große Strahlungshitze des Walzgutes 10 durch das zweite Abschirmelement 6 abgeschirmt. Auf diese Weise kann ein übermäßig großer Temperaturgradient in Dickenrichtung des Abschirmelements 8 vermieden werden, wodurch eine nachteilige Hitzeverformung des Abstreifers 11 vermieden werden kann.

Selbst wenn es in dem vorliegenden Ausführungsbeispiel zu einer Hitzeverformung des ersten Abstreifelements 6 und/oder des zweiten Abstreifelements 8 kommt, so ergibt sich daraus jedoch typischer Weise lediglich eine Parallelogrammverschiebung der beiden Abstreifelemente 6, 8 gegeneinander, welche sofort durch den um den Lagerzapfen 4 verschwenkbaren Abstreifer 11 mittels der Anpressmasse 12 ausgeglichen wird.

Das erste Abschirmelement 8 und das zweite Abschirmelement 6 sind über schematisch angedeutete Befestigungselemente 9 miteinander verbunden. Um einen Abstand zwischen dem ersten Abschirmelement 8 und dem zweiten Abschirmelement 6 bereitzustellen, ist bevorzugt ein Befestigungselement 9, beispielsweise eine Schraubverbindung, in Kombination mit Abstandshalterelementen vorgesehen.

In Figur 1 ist weiterhin zwischen dem ersten Abschirmelement 8 und dem zweiten Abschirmelement 6 ein Isolierelement 7 vorgesehen, welche die beiden plattenförmig ausgebildeten Abschirmelemente 8, 6 thermisch voneinander isoliert. Die Abstandshalter in den Befestigungselementen 9 dienen dann auch dazu, dass die Isolierschicht 7 bei Verbindung des ersten Abschirmelementes 8 mit dem zweiten Abschirmelement 6 nicht zerdrückt bzw. zerstört wird.

Durch die Ausbildung als Sandwich-Struktur kann eine Wölbung des Abstreifers 11 im Betrieb aufgrund der unterschiedlichen thermischen Belastung der beiden Seiten des Abstreifers 11 weitgehend vermieden werden. Entsprechend wird hier eine stabile und gleichmäßige Abstreifungswirkung durch die Abstreiferspitze 5 bereitgestellt.

Neben der in Figur 1 gezeigten Struktur des Abstreifers 11 mit einem ersten Abschirmelement 8 und einem zweiten Abschirmelement 6 und dem dazwischen angeordneten Isolierelement 7 sind auch Konstruktionen für einen Abstreifer 11 Teil der vorliegenden Erfindung, welche mehr als zwei Abschirmelemente aufweisen, beispielsweise drei oder vier, welche ebenfalls beispielsweise mittels einer Isolierschicht voneinander getrennt und voneinander beabstandet sind.

### Bezugszeichenliste

- 1: Arbeitswalze
- 2: Stützwalze
- 3: Kühlwassersprühvorrichtung
- 4: Lagerzapfen für die Abstreiferlagerung
- 5: Abstreiferspitze
- 6: zweites Abschirmelement
- 7: Isolierelement
- 8: erstes Abschirmelement
- 9: Befestigungselement
- 10: Walzgut
- 11: Abstreifer
- 12: Pneumatik-Zylinder

## Patentansprüche

1. Abstreifer (11) für eine Arbeitswalze eines Walzgerüsts, insbesondere eines Warmwalzgerüsts, wobei der Abstreifer (11) eine Abstreiferspitze (5) zum Kontaktieren einer Arbeitswalze (1) des Walzgerüsts aufweist und ein erstes Abschirmelement (8) zum Abschirmen des Walzgutes (10) gegen Kühlwasser des Walzgerüsts vorgesehen ist, wobei ein zweites Abschirmelement (6) zum Abschirmen des ersten Abschirmelementes (8) gegen eine thermische Belastung durch das Walzgut (10) vorgesehen ist,
**dadurch gekennzeichnet, dass**
zwischen dem ersten Abschirmelement (8) und dem zweiten Abschirmelement (6) ein Isolierelement (7) zur thermischen Isolation der beiden Abschirmelemente (6, 8) gegeneinander angeordnet ist.

2. Abstreifer gemäß Anspruch 1, wobei das erste Abschirmelement (8) vom zweiten Abschirmelement (6) beabstandet ist, bevorzugt in einem Abstand von 0,5cm bis 5cm, bevorzugter in einem Abstand von 1cm bis 4cm, noch bevorzugter in einem Abstand von 2cm bis 3cm.

3. Abstreifer gemäß Anspruch 1 oder 2, wobei mindestens ein drittes Abschirmelement beabstandet vom ersten Abschirmelement (8) und/oder vom zweiten Abschirmelement (6) vorgesehen ist und/oder mindestens ein zweites Isolierelement zwischen dem dritten Abschirmelement und dem ersten und/oder zweiten Abschirmelement angeordnet ist.

4. Abstreifer gemäß einem der vorstehenden Ansprüche, wobei mindestens zwei Abschirmelemente (6, 8) eine Sandwich-Struktur miteinander ausbilden.

5. Abstreifer gemäß einem der vorstehenden Ansprüche, wobei mindestens zwei Abschirmelemente (6, 8) über Schraubverbindungen und/oder Abstandshalter voneinander beabstandet miteinander verbunden sind.

6. Abstreifer gemäß einem der vorstehenden Ansprüche, wobei die Abstreiferspitze (5) als separates Bauteil ausgebildet ist und bevorzugt mit dem ersten Abschirmelement (8) und/oder dem zweiten Abschirmelement (7) verbunden ist.

7. Abstreifer gemäß einem der vorstehenden Ansprüche, wobei die Abschirmelemente (6, 8) gegenüber dem Walzgerüst verschwenkbar gelagert sind.

8. Abstreifer gemäß einem der vorstehenden Ansprüche, wobei sich mindestens ein Abstreifelement (6, 8) einteilig über die Stützlänge einer Arbeitswalze (1) hinweg erstreckt.

9. Vorrichtung zum Kühlen einer Arbeitswalze (1) eines Walzgerüsts, umfassend eine Kühlwassersprühvorrichtung (3) zum Aufsprühen von Kühlwasser auf die Arbeitswalze (1), sowie einen Abstreifer (11) nach einem der vorstehenden Ansprüche, wobei der Abstreifer (11) zwischen dem Walzgut (10) und der Kühlwasseraufsprühvorrichtung (3) angeordnet ist.

## Claims

1. Stripper (11) for a work roll of a roll stand, particularly a hot-rolling stand, wherein the stripper (11) has a stripper tip (5) for contacting a work roll (1) of the roll stand and a first screening element (8) for screening the rolling stock (10) from cooling water of the roll stand is provided, wherein a second screening element (6) for screening the first screening element (8) from thermal loading by the rolling stock (10) is provided,
**characterised in that**
an insulating element (7) for thermal insulation of the two screening element (6, 8) relative to one another is provided between the first screening element (8) and the second screening element (6).

2. Stripper according to claim 1, wherein the first screening element (8) is spaced from the second screening element (6), preferably at a spacing of 0.5 centimetres to 5 centimetres, preferably at a spacing of 1 centimetre to 4 centimetres, more preferably at a spacing of 2 centimetres to 3 centimetres.

3. Stripper according to claim 1 or 2, wherein at least one third screening element is provided at a spacing from the first screening element (8) and/or from the second screening element (6) and/or at least one second insulating element is arranged between the third screening element and the first and/or second screening element.

4. Stripper according to any one of the preceding claims, wherein at least two screening elements (6, 8) form a sandwich structure with one another.

5. Stripper according to any one of the preceding claims, wherein at least two screening elements (6, 8) are connected together at a mutual spacing by way of screw connections and/or spacers.

6. Stripper according to any one of the preceding claims, wherein the stripper tip (5) is constructed as a separate component and is preferably connected with the first screening element (8) and/or the second screening element (7).

7. Stripper according to any one of the preceding claims, wherein the screening elements (6, 8) are mounted to be pivotable relative to the roll stand.

8. Stripper according to any one of the preceding claims, wherein at least one stripper element (6, 8) extends integrally over the support length of a work roll (1).

9. Device for cooling a work roll (1) of a roll stand, comprising a cooling water spray device (3) for spraying cooling water on the work roll (1), as well as a stripper (11) according to any one of the preceding claims, wherein the stripper (11) is arranged between the rolling stock (10) and the cooling water spray device (3).

## Revendications

1. Racleur (11) pour un cylindre de travail d'une cage de laminoir, en particulier d'une cage de laminoir à chaud, dans lequel le racleur (11) présente une pointe de racleur (5) destinée à entrer en contact avec un cylindre de travail (1) de la cage de laminoir et un premier élément de protection (8) est prévu pour protéger le produit (10) soumis au laminage contre l'eau de refroidissement de la cage de laminoir, dans lequel un deuxième élément de protection (6) est prévu pour protéger le premier élément de protection (8) contre une sollicitation thermique via le produit (10) soumis au laminage, **caractérisé en ce qu'**un élément d'isolation (7) est disposé entre le premier élément de protection (8) et le deuxième élément de protection (6) pour l'isolation thermique des deux éléments de protection (6, 8) l'un par rapport à l'autre.

2. Racleur selon la revendication 1, dans lequel le premier élément de protection (8) est disposé à l'écart du deuxième élément de protection (6), de préférence à une distance de 0,5 cm à 5 cm, de manière plus préférée à une distance de 1 cm à 4 cm, de manière encore plus préférée à une distance de 2 cm à 3 cm.

3. Racleur selon la revendication 1 ou 2, dans lequel on prévoit au moins un troisième élément de protection à l'écart du premier élément de protection (8) et/ou du deuxième élément de protection (6) et/ou au moins un deuxième élément d'isolation est disposé entre le troisième élément de protection et le premier et/ou le deuxième élément de protection.

4. Racleur selon l'une quelconque des revendications précédentes, dans lequel au moins deux éléments de protection (6, 8) forment l'un avec l'autre une structure en sandwich.

5. Racleur selon l'une quelconque des revendications précédentes, dans lequel au moins deux éléments de protection (6, 8) sont reliés l'un à l'autre à l'écart l'un de l'autre via des liaisons à vis et/ou via des espaceurs.

6. Racleur selon l'une quelconque des revendications précédentes, dans lequel la pointe (5) du racleur est réalisée sous la forme d'un composant séparé et est de préférence reliée au premier élément de protection (8) et/ou au deuxième élément de protection (7).

7. Racleur selon l'une quelconque des revendications précédentes, dans lequel les éléments de protection (6, 8) sont montés en pivotement par rapport à la cage de laminoir.

8. Racleur selon l'une quelconque des revendications précédentes, dans lequel au moins un élément de raclage (6, 8) s'étend d'une seule pièce sur toute la longueur d'appui d'un cylindre de travail (1).

9. Dispositif pour le refroidissement d'un cylindre de travail (1) d'une cage de laminoir, comprenant un dispositif de pulvérisation d'eau de refroidissement (3) pour pulvériser de l'eau de refroidissement sur le cylindre de travail (1), ainsi qu'un racleur (11) selon l'une quelconque des revendications précédentes, le racleur (11) étant disposé entre le produit (10) soumis au laminage et le dispositif de pulvérisation d'eau de refroidissement (3).
